# EUROPÄISCHE PATENTSCHRIFT

(11) **EP 3 761 936 B1**
(45) Veröffentlichungstag und Bekanntmachung des Hinweises auf die Patenterteilung: **16.11.2022**
(21) Anmeldenummer: 19718582.0
(22) Anmeldetag: 01.04.2019
(51) Int. Cl.: A61G 1/013, A61G 1/02, A61G 1/056, F15B 13/01, A61G 7/012

(54) **FAHRBARE RETTUNGSLIEGE**
MOBILE STRETCHER
BRANCARD DE SAUVETAGE MOBILE

(30) Priorität: 19.04.2018 DE 102018109352
(43) Veröffentlichungstag der Anmeldung: 13.01.2021
(73) Patentinhaber: HAWE Altenstadt Holding GmbH, 86972 Altenstadt (DE)
(72) Erfinder: ROIDER, Peter, 93138 Lappersdorf (DE); MEYER, Andreas, 93197 Regendorf (DE); HART, Christian, 93051 Regensburg (DE)
(74) Vertreter: Wittmer, Maximilian
(86) Internationale Anmeldenummer: PCT/EP2019/058147
(87) Internationale Veröffentlichungsnummer: WO 2019/201579

(56) Entgegenhaltungen:
- WO-A1-2014/089180
- WO-A1-2019/030354
- DE-A1- 3 611 437
- US-A1- 2006 075 558

## Beschreibung

Die vorliegende Erfindung betrifft eine fahrbare Rettungsliege, insbesondere zur Beförderung in Ambulanzfahrzeugen, umfassend ein Räder aufweisendes Fahrgestell und eine von diesem abgestützte Patientenliege, wobei zur Änderung der Höhenlage der Patientenliege oberhalb der Räder die Fahrgestellgeometrie mittels eines eine Druckversorgungseinheit und mindestens einen durch diese beaufschlagbaren Linearaktuator umfassenden hydraulischen Antriebssystems veränderbar ist, welches ferner eine manuell betätigbare Entriegelungs-Ventileinheit zur direkten Verbindung eines Hub-Arbeitsraumes des Linearaktuators mit einem Aufnahmeraum für Hydraulikflüssigkeit aufweist.

Fahrbare Rettungsliegen, wie sie insbesondere dem Transport von Kranken oder Verletzten zu bzw. von einem Ambulanzfahrzeug dienen, sind allgemein bekannt. Zur Verstellung der Höhe der Patientenliege, beispielsweise um diese nach dem Eintreffen des Patienten in einer Klinik dem Niveau eines Behandlungstisches anzupassen und so die Umlagerung des Patienten mit minimalem Risiko zu erleichtern, sind verschiedene Mechanismen bekannt, unter anderem, wie eingangs dargelegt, hydraulische Antriebssysteme. Diese dienen in gleicher Weise dazu, das Fahrgestell der - bereits mit seinem einem Ende in einer entsprechenden Aufnahme des Ambulanzfahrzeugs eingehängten - Rettungsliege einzufahren, wenn letztere (beladen oder unbeladen) in dem Ambulanzfahrzeug untergebracht werden soll. Zum Stand der Technik ist beispielsweise zu verweisen auf die folgenden Dokumente: WO 2016/076908 A1, WO 2011/088169 A1, WO 2014/134321 A1, WO 2005/122989 A1, WO 2006/004820 A1, WO 2015/073792 A2, WO 2014/089180 A1, WO 2011/041170 A2, WO 2009/085332 A1 und WO 2006/036980 A1.

Dass sich - bei gattungsgemäß ausgeführten fahrbaren Rettungsliegen - mittels einer manuell betätigbaren Entriegelungs-Ventileinheit eine direkte Verbindung eines Hub-Arbeitsraumes des Linearaktuators mit einem Aufnahmeraum für Hydraulikflüssigkeit herstellen lässt, dient der - auf dem Gebiet der Notfallmedizin eminent wichtigen - Zeitersparnis; denn beispielsweise lässt sich so zum rapiden Einfahren des Fahrgestells die Patientenliege mehr oder weniger schlagartig absenken, wenn die unbeladene Rettungsliege in dem Ambulanzfahrzeug zu verstauen ist. Eine solche manuell betätigbare Entriegelungs-Ventileinheit zur direkten Verbindung eines Hub-Arbeitsraumes des Linearaktuators mit einem Aufnahmeraum für Hydraulikflüssigkeit ist allerdings insoweit heikel, als ihre Betätigung bei einer beladenen Patientenliege für den betreffenden Patienten das Risiko ernsthafter Verletzungen birgt. Vor diesem Hintergrund wurden bereits verschiedene Ansätze vorgeschlagen, die die unbeabsichtigte Betätigung der Entriegelungs-Ventileinheit unterbinden sollen (vgl. beispielsweise US 7389552 B1, WO 2014/089180 A1, US 7398571 B2 und WO 2006/036980 A1). Diese Ansätze haben sich allerdings in der Praxis als nicht optimal erwiesen. Einer der Nachteile ist der benötigte Bauraum für die entsprechende Mechanik.

Die vorliegende Erfindung hat sich zur Aufgabe gemacht, eine gattungsgemäße fahrbare Rettungsliege bereitzustellen, die gegenüber dem Stand der Technik hinsichtlich ihrer Praxistauglichkeit verbessert ist. Insbesondere soll angesichts dessen, dass bei fahrbaren Rettungsliegen der hier in Rede stehenden Art der Bauraum besonders knapp ist, der für die manuell betätigbare Entriegelungs-Ventileinheit und deren Betätigungsmechanik benötigte Platzbedarf besonders gering ausfallen, und zwar bei einem hohen Sicherheitsniveau hinsichtlich möglicher Fehlbetätigungen bzw. Fehlfunktionen.

Gelöst wird diese Aufgabenstellung erfindungsgemäß dadurch, dass bei einer gattungsgemäßen fahrbaren Rettungsliege die Entriegelungs-Ventileinheit einen Steuerraum aufweist, der durch ein relativ zum Gehäuse der Ventileinheit bewegbar geführtes Kolbenelement begrenzt ist und mit dem mit dem Hub-Arbeitsraum verbundenen Anschluss kommuniziert, wobei das Kolbenelement mit einem Ventilkörper wirkverbunden ist, der mit einem zwischen dem mit dem Hub-Arbeitsraum verbundenen Anschluss und dem mit dem Aufnahmeraum verbundenen Anschluss ausgeführten Ventilsitz eines Entlastungsventils zusammenwirkt, und wobei ferner ein mechanischer Betätigungseingang der Ventileinheit unter Zwischenschaltung eines Federelements auf den Ventilkörper wirkt. Demgemäß zeichnet sich die erfindungsgemäße Rettungsliege durch eine komplexe Entriegelungs-Ventileinheit mit darin integrierter Sicherheits-Funktionalität dergestalt aus, dass der in dem Hub-Arbeitsraum des Linearaktuators des hydraulischen Antriebssystems herrschende Druck, bei dem es sich um einen Indikator für die Beladung der Patentenliege handelt, auf einen Steuerraum geschaltet ist und auf ein darin angeordnetes, mit einem Ventilkörper des Entlastungsventils verbundenes Kolbenelement wirkt. Ein mechanischer Betätigungseingang der Ventileinheit wirkt dabei dergestalt unter Zwischenschaltung eines Federelements auf den Ventilkörper, dass - infolge einer geeigneten Abstimmung des Federelements auf die durch den Druck im Steuerraum auf das Kolbenelement ausgeübte Gegenkraft - eine manuelle Betätigung des mechanischen Betätigungseingangs nur bis zu einem vorgegebenen Druckniveau in dem Steuerraum zu einer Verschiebung des Ventilkörpers unter Öffnen des Entlastungsventils führt, wohingegen bei einem oberhalb des vorgegebenen Druckniveau liegenden Druck im Steuerraum eine manuelle Betätigung des mechanischen Betätigungseingangs zu einer Kompression des Federelements - bei nicht veränderter Position des Ventilkörpers und somit weiterhin geschlossenem Entlastungsventil - führt. So ist auf engstem Raum in die Entriegelungs-Ventileinheit eine Sicherheitsfunktionalität integriert, welche verhindert, dass bei beladener Patientenliege - über ein geöffnetes Entlastungsventil - Hydraulikflüssigkeit direkt aus dem Hub-Arbeitsraum des Linearaktuators in den Aufnahmeraum für Hydraulikflüssigkeit abströmt - und die Patientenliege dabei rapide absackt.

Gemäß einer ersten bevorzugten Weiterbildung der Erfindung sind das Kolbenelement und der Ventilkörpers Teil einer starren Ventilkörper-Baueinheit. So kann insbesondere das Kolbenelement (durch Verschraubung, Aufpressen oder eine sonstige Fügetechnik) fest an dem Ventilkörper angebracht sein. Durch eine derartige Verbindung sind die Bewegungen von Kolbenelement und Ventilkörper direkt gekoppelt. Die Gefahr dafür, dass sich durch äußere Einflüsse die Schaltcharakteristik der Entriegelungs-Ventileinheit, insbesondere von deren Sicherheitsfunktion (s. o.), verändert, ist auf diese gering. Unter besonderen Voraussetzungen kann allerdings durchaus auch vorteilhaft sein, beispielsweise ein gewisses Betätigungsspiel zwischen dem Kolbenelement und dem Ventilkörper zuzulassen, d. h. das Kolbenelement und den Ventilkörper nicht in einer festen Ventilkörper-Baueinheit zusammenzufassen.

Eine andere bevorzugte Weiterbildung der Erfindung zeichnet sich dadurch aus, dass ein ringförmiger Steuerraum vorgesehen ist, welcher durch ein eine ringförmige Wirkfläche aufweisendes Kolbenelement begrenzt ist. Diese Ausgestaltung begünstigt die angestrebte besonders kompakte, raumsparende Ausführung der Entriegelungs-Ventileinheit. Im Sinne der vorstehenden Weiterbildung ist dabei der Steuerraum besonders bevorzugt radial außen von dem Gehäuse der Ventileinheit und radial innen von der Ventilkörper-Baueinheit begrenzt. In dem ringförmigen Steuerraum kann dabei insbesondere auch eine - im Sinne eines Schließens des Entlastungsventils - auf den Ventilkörper wirkende Schließfeder angeordnet sein. Auch das trägt zu einem besonders kompakten Aufbau der gesamten Entriegelungs-Ventileinheit samt der implementierten Sicherheitsfunktionalität bei.

Gemäß einer abermals anderen bevorzugten Weiterbildung der Erfindung wirkt das - dem mechanischen Betätigungseingang funktional nachgeschaltete - Federelement auf das Kolbenelement. Dabei kann das Federelement insbesondere als Schraubenfeder ausgeführt sein. Diese kann besonders bevorzugt so dimensioniert sein, dass ihr Durchmesser im Wesentlichen dem Durchmesser der - gegenüberliegenden - Wirkfläche des Kolbenelements entspricht. Dies begünstigt die Realisierung einer für die hier wesentliche Sicherheitsfunktionalität vorteilhaften Federcharakteristik; und zudem wird ein Versatz zwischen Federkraft einerseits und hydraulischer Gegenkraft, wie sie durch den im Steuerraum herrschenden, auf die wirksame Kolbenfläche wirkenden Steuerdruck impliziert wird, andererseits vermieden. Dies kommt der Zuverlässigkeit der Funktion entgegen.

Ebenfalls im Hinblick auf die Zuverlässigkeit der Sicherheitsfunktion ist von Vorteil, wenn dem mechanischen Betätigungseingang ein mechanischer Anschlag zugeordnet ist, welcher eine weitergehende Bewegung des Betätigungseingangs in einer Stellung verhindert, in der die Kapazität des Federelements noch nicht ausgeschöpft ist. Der betreffende Anschlag ist bevorzugt in bzw. an dem Gehäuse der Ventileinheit ausgeführt.

Besonders bevorzugt ist bei der erfindungsgemäßen Rettungsliege dem Ventilkörper der Entriegelungs-Ventileinheit ein mit dem Ventilkörper gekoppeltes Betätigungselement zugeordnet, welches eine Stellung einnehmen kann, in der es ein Sperrventil öffnet, welches zwischen einem mit dem Senk-Arbeitsraum des Linearaktuators verbundenen Anschluss und dem mit dem Aufnahmeraum verbundenen Anschluss angeordnet ist. Namentlich kann ein solches Betätigungselement einen Vorsprung des Ventilkörpers bilden, insbesondere direkt an diesem angeformt sein. Besonders bevorzugt ist das Betätigungselement dabei so dimensioniert, dass das Öffnen des Sperrventils - dieses ist in besonders bevorzugter Ausgestaltung der Erfindung als Rückschlagventil mit Sperr-Richtung vom Senk-Arbeitsraum zum Aufnahmeraum ausgeführt - geringfügig versetzt erfolgt gegenüber dem Öffnen des Entlastungsventils. Bei einer - insbesondere durch Aktivierung des mechanischen Betätigungseingangs induzierten - Bewegung des Ventilkörpers hebt in diesem Falle der Ventilkörper von dem Ventilsitz des Entlastungsventils ab, bevor - etwas verzögert - auch das Sperrventil geöffnet wird. Sind bei einer entsprechenden Stellung des Ventilkörpers sowohl das Entlastungsventil als auch das Sperrventil geöffnet, sind im Ergebnis die beiden Arbeitsräume des Linearaktuators, d. h. der Heben-Arbeitsraum und der Senken-Arbeitsraum, durch die Entriegelungs-Ventileinheit hindurch strömungstechnisch direkt miteinander sowie mit dem Anschluss zum Aufnahmeraum für Hydraulikflüssigkeit verbunden. So kann das Fahrwerk unter Umgehung des Hydraulikaggregats rapide sowohl aus- als auch eingefahren werden, wobei eine dabei ggf. zwischen den beiden Arbeitsräumen bestehende Volumenänderungsdifferenz durch eine Ausgleichsströmung vom bzw. zum Aufnahmeraum für Hydraulikflüssigkeit kompensiert wird.

Zur Beeinflussung der Geschwindigkeit, mit welcher sich, wenn das Entlastungsventil geöffnet ist, bei auf dem Boden aufstehendem Fahrgestell der Rettungsliege die Patientenliege bzw. bei angehobener Patientenliege das Fahrgestell absenkt, ist gemäß einer wiederum anderen bevorzugten Ausgestaltung der Erfindung zwischen dem mit dem Hub-Arbeitsraum verbundenen Anschluss und dem mit dem Aufnahmeraum für die Hydraulikflüssigkeit verbundenen Anschluss (strömungstechnisch in Reihe zu dem Entlastungsventil) eine Strömungsdrossel angeordnet. Diese Strömungsdrossel kann insbesondere ringförmig oder in Form mehrerer Ringabschnitte ausgeführt sein, und zwar besonders bevorzugt durch einen zwischen dem Ventilkörper und dem Ventilgehäuse bestehenden Ringspalt bzw. dort bestehende Ringspaltabschnitte. Erneut profitiert von einer solchen Ausführung die erforderliche Baugröße der Entriegelungs-Ventileinheit in dem Sinne, dass diese besonders kompakt ist.

Schließlich ist gemäß einer wiederum anderen bevorzugten Weiterbildung der Erfindung vorgesehen, dass der Linearaktuator eine Druckentlastung aufweist, die bei dem Hub-Arbeitsraum des Linearaktuators bei dessen maximalem Volumen wirksam ist. Mit anderen Worten baut sich, wenn die Patientenliege unter Einsatz des hydraulischen Antriebssystems aktiv in ihre maximal angehobene Stellung gebracht wird, über die besagte Druckentlastung der Druck in dem Hub-Arbeitsraum ab. Es bleibt also in dem Hub-Arbeitsraum nicht der beim Erreichen der maximal angehobenen Position der Patientenliege herrschende Druck bestehen. Für einen solchen Druckabbau sind an Hydraulikzylindern einzusetzende Endlagen-Entlastungen (z. B. über Entlastungskerben) bekannt. Der Linearaktuator fährt im Rahmen einer solchen Entlastung wieder geringfügig ein, d. h. die dauerbelastbare Endstellung weicht geringfügig von der durch einen Anschlag definierten Maximalstellung ab.

Im Folgenden wird die vorliegende Erfindung anhand eines in der Zeichnung veranschaulichten bevorzugten Ausführungsbeispiels näher erläutert. Dabei zeigen
- Fig. 1: eine hinsichtlich ihres prinzipiellen Aufbaus veranschaulichte fahrbare Rettungsliege mit einem der Veränderung der Höhe der Patientenliege dienenden hydraulischen Antriebssystem,
- Fig. 2: einen Schaltplan zu dem Hydrauliksystem der Rettungsliege nach Fig. 1 und
- Fig. 3: einen Schnitt durch die bei dem Hydrauliksystem nach Fig. 2 eingesetzte Entriegelungs-Ventileinheit.

Die in Fig. 1 - in ihrer vollständig aufgerichteten Konfiguration - veranschaulichte, insbesondere der Beförderung von kranken oder verletzten Personen (Patienten) in Ambulanzfahrzeugen dienende fahrbare Rettungsliege 1 umfasst in als solches bekannter Weise ein vier Räder 2 aufweisendes Fahrgestell 3 und eine von diesem abgestützte Patientenliege 4. Dabei ist - für eine Änderung der Höhenlage H der Patientenliege 4 oberhalb der Räder 2 - die Geometrie des einen Basisrahmen B und eine Scherenheberstruktur S umfassenden Fahrgestells 3 veränderbar, und zwar mittels eines hydraulischen Antriebssystems 5, welches einen Aufnahmeraum 6 für Hydraulikflüssigkeit, eine Druckversorgungseinheit 7 und mindestens einen durch diese beaufschlagbaren - zwischen dem Basisrahmen B und der Scherenheberstruktur S wirksamen - Linearaktuator 8 umfasst. Der Linearaktuator 8 ist als doppeltwirkender Differentialzylinder 9 ausgeführt. Dieser ist dabei so eingebaut, dass der Kolbenarbeitsraum 10 den Hub-Arbeitsraum 11 bildet, d. h. dass eine Druckbeaufschlagung des Kolbenarbeitsraumes 10 im Sinne eines Anhebens der Patientenliege 4 wirkt. Umgekehrt bildet der Kolbenstangenarbeitsraum 12 den Senk-Arbeitsraum 13, d. h. eine Druckbeaufschlagung des Kolbenstangenarbeitsraumes 12 wirkt im Sinne eines Absenkens der Patientenliege 4. In diesem Umfang entspricht die Rettungsliege 1 dem hinreichend bekannten Stand der Technik, so dass sich weitergehende Erläuterungen erübrigen.

Das Hydrauliksystem, auf dessen - sich ohne weiteres der Fig. 2 entnehmbare - sonstige, über die nachfolgenden Erläuterungen hinausgehende Ausgestaltung im Detail es für die vorliegende Erfindung nicht ankommt, umfasst weiterhin eine manuell betätigbare Entriegelungs-Ventileinheit 14. Diese ist geeignet, eine direkte strömungstechnische Verbindung des Hub-Arbeitsraumes 11 und des Senk-Arbeitsraumes 13 des Linearaktuators 8 untereinander sowie mit dem Aufnahmeraum 6 für Hydraulikflüssigkeit herzustellen, d. h. für einen Druckausgleich zwischen Hub-Arbeitsraum 11, Senk-Arbeitsraum 13 und Aufnahmeraum 6 für Hydraulikflüssigkeit zu sorgen. In funktionaler Hinsicht umfasst die Entriegelungs-Ventileinheit 14 dabei ein - als Sitzventil 15 ausgeführtes - Entlastungsventil 16, das in einem sich vom Hub-Arbeitsraum 11 zum Aufnahmeraum 6 erstreckenden Strömungspfad 17 angeordnet ist, sowie ein - als entsperrbares Rückschlagventil 18 ausgeführtes - Sperrventil 19, welches in einem sich vom Senk-Arbeitsraum 13 zum Aufnahmeraum 6 erstreckenden Strömungspfad 20 angeordnet ist.

Die konstruktive Gestaltung der Entriegelungs-Ventileinheit 14 ist in Fig. 3 veranschaulicht. Sie umfasst ein Gehäuse 21 mit einer der Aufnahme der Ventileinbauten dienenden Aufnahmebohrung 22. In diese münden drei Anschlüsse, nämlich ein - mit dem Hub-Arbeitsraum 11 kommunizierender - Hubanschluss 23, ein - mit dem Senk-Arbeitsraum 13 kommunizierender - Senkanschluss 24 und ein - mit dem Aufnahmeraum 6 kommunizierender - Tankanschluss 25.

Zwischen den Mündungen von Hubanschluss 23 und Tankanschluss 25 ist in der Aufnahmebohrung 22 ein Ventilsitz 26 des Entlastungsventils 16 ausgeführt. Mit diesem wirkt ein in der Aufnahmebohrung 22 längs der Achse A verschiebbar Ventilkörper 27 zusammen. Der Hubanschluss 23 mündet in einen - radial außen durch das Gehäuse 21 und radial innen durch den Ventilkörper 27 begrenzten - ringförmigen Steuerraum 28. Dieser ist axial einerseits durch einen Bund 29, in dem der Ventilkörper 27 geführt ist, und andererseits durch ein an dem Ventilkörper 27 abgebrachtes Kolbenelement 30 mit einem in der Aufnahmebohrung 22 dichtend geführten Ringkolben 31 begrenzt. In dem Steuerraum 28 ist eine Schließfeder 32 angeordnet, die sich an dem Bund 29 abstützt und - im Bereich von dessen ringförmiger hydraulischer Wirkfläche 33 - auf das Kolbenelement 30 (und somit mittelbar auf den Ventilkörper 27, mit dem das Kolbenelement 30 zu einer starren Ventilkörper-Baueinheit 34 fest verbunden ist) wirkt, und zwar im Sinne eines Schließens des Entlastungsventils 16.

Die Entriegelungs-Ventileinheit 14 weist ferner einen mechanischen Betätigungseingang 35 in Form eines in der Aufnahmebohrung 22 längs der Ache A verschiebbar aufgenommenen Stößels 36 auf. Der Stößel 36 ist etwa tassenförmig ausgeführt mit einer von dem Boden 37 vorspringenden Betätigungswarze 38. Auf diesen wirkt ein Hebel 39, der wiederum - beispielsweise über einen Bowdenzug mit einem Entriegelungsgriff - gekoppelt sein kann. Zwischen den Stößel 36 und die Ventilkörper-Baueinheit 34 ist ein Federelement 40 zwischengeschaltet, so dass der Stößel 36 nur über das Federelement 40 auf die Ventilkörper-Baueinheit 34 einwirken kann. Das Federelement 40 ist dabei als Schraubenfeder 41 ausgeführt, die sich zwischen dem Boden 37 des Stößels 36 und dem Kolbenelement 30 der Ventilkörper-Baueinheit 34 erstreckt. Eine in der Aufnahmebohrung 22 ausgeführte Stufe 42 stellt einen mechanischen Anschlag 43 für den Stößel 36 dar, der den Bewegungsweg des Stößels 36 limitiert, und zwar in einer Stellung, in der die Kompressionsfähigkeit (Kapazität) der Schraubenfeder 41 noch nicht ausgeschöpft ist.

In der Aufnahmebohrung 22 ist weiterhin, benachbart zu dem stirnseitig eingesetzten Verschlussstopfen 44, ein Ventileinsatz 45 aufgenommen. In diesem ist das Rückschlagventil 18 ausgeführt, welches das weiter oben bereits erwähnte, zwischen dem Tankanschluss 25 und dem Senkanschluss 24 angeordnete Sperrventil 19 darstellt.

Das Rückschlagventil 18 sperrt dabei die Durchflussrichtung vom Senkanschluss 24 zum Tankanschluss 25. Es ist mechanisch entsperrbar. Hierzu umfasst der Ventilkörper 27 ein Betätigungselement 46 in Form eines - bei entsprechender Stellung des Ventilkörpers 27 - auf die Ventilkugel 47 wirkenden, diese von dem Sitz 48 abhebenden Entsperrstifts 49.

Sofern in dem Steuerraum 28 ein solcher - oberhalb eines vorgegebenen Druckniveaus liegender - Druck herrscht, dass die auf das Kolbenelement 30 ausgeübte hydraulische Kraft größer ist als die durch die Schraubenfeder 41 übertragbare Kraft, bewirkt ein Eindrücken des Stößels 36 ein Zusammendrücken der Schraubenfeder 41. Die Ventilkörper-Baueinheit 34 bewegt sich nicht, und das Entlastungsventil 16 bleibt geschlossen, ebenso das Sperrventil 19. Herrscht indessen in dem Steuerraum 28 ein solcher - unterhalb eines vorgegebenen Druckniveaus liegender - Druck, dass die auf das Kolbenelement 30 ausgeübte hydraulische Kraft geringer ist als die durch die Schraubenfeder 41 übertragbare Kraft, bewirkt ein Eindrücken des Stößels 36 ein Verschieben der Ventilkörper-Baueinheit 34 und infolgedessen ein Öffnen des Entlastungsventils 16 sowie des Sperrventils 19. Die fluidische Verbindung zwischen dem Hubanschluss 23 und dem Tankanschluss 25 erfolgt dabei über eine strömungstechnisch in Reihe zu dem Entlastungsventil 16 angeordnete Strömungsdrossel 50, die durch mehrere im Bereich des Bundes 29 zwischen dem Ventilkörper 27 und dem Ventilgehäuse 21 ausgeführte Ringabschnitte gebildet ist.

## Patentansprüche

1. Fahrbare Rettungsliege (1), insbesondere zur Beförderung in Ambulanzfahrzeugen, umfassend ein Räder (2) aufweisendes Fahrgestell (3) und eine von diesem abgestützte Patientenliege (4), wobei zur Änderung der Höhenlage (H) der Patientenliege (4) oberhalb der Räder (2) die Fahrgestellgeometrie mittels eines eine Druckversorgungseinheit (7) und mindestens einen durch diese beaufschlagbaren Linearaktuator (8) umfassenden hydraulischen Antriebssystems (5) veränderbar ist, welches ferner eine manuell betätigbare Entriegelungs-Ventileinheit (14) zur direkten Verbindung eines Hub-Arbeitsraumes (11) des Linearaktuators (8) mit einem Aufnahmeraum (6) für Hydraulikflüssigkeit aufweist,
**dadurch gekennzeichnet,**
**dass** die Entriegelungs-Ventileinheit (14) einen Steuerraum (28) aufweist, der durch ein relativ zum Gehäuse (21) der Ventileinheit (14) bewegbar geführtes Kolbenelement (30) begrenzt ist und mit dem mit dem Hub-Arbeitsraum (11) kommunizierenden Hubanschluss (23) kommuniziert, wobei das Kolbenelement (30) mit einem Ventilkörper (27) wirkverbunden ist, der mit einem zwischen dem Hubanschluss (23) und einem mit dem Aufnahmeraum (6) kommunizierenden Tankanschluss (25) ausgeführten Ventilsitz (26) eines Entlastungsventils (16) zusammenwirkt, und wobei ferner ein mechanischer Betätigungseingang (35) der Ventileinheit (14) unter Zwischenschaltung eines Federelements (40) auf den Ventilkörper (27) wirkt.

2. Rettungsliege (1) nach Anspruch 1, **dadurch gekennzeichnet, dass** das Kolbenelement (30) und der Ventilkörper (27) Teil einer starren Ventilkörper-Baueinheit (34) sind.

3. Rettungsliege (1) nach Anspruch 1 oder Anspruch 2, **dadurch gekennzeichnet, dass** der Steuerraum (28) ringförmig ausgeführt und durch eine ringförmige Wirkfläche (33) des Kolbenelements (30) begrenzt ist.

4. Rettungsliege (1) nach einem der Ansprüche 1 bis 3, **dadurch gekennzeichnet, dass** das Federelement (40) auf das Kolbenelement (30) wirkt.

5. Rettungsliege (1) nach einem der Ansprüche 1 bis 4, **dadurch gekennzeichnet, dass** dem mechanischen Betätigungseingang (35) ein mechanischer Anschlag (43) zugeordnet ist, welcher eine weitergehende Bewegung des Betätigungseingangs (35) in einer Stellung verhindert, in der bei geschlossenem Entlastungsventil (16) die Kapazität des Federelements (40) noch nicht ausgeschöpft ist.

6. Rettungsliege (1) nach einem der Ansprüche 1 bis 5, **dadurch gekennzeichnet, dass** dem Ventilkörper (27) ein mit diesem gekoppeltes Betätigungselement (46) zugeordnet ist, das eine Stellung einnehmen kann, in der es ein Sperrventil (19) öffnet, welches zwischen einem mit dem Senk-Arbeitsraum (13) des Linearaktuators (8) verbundenen Senkanschluss (24) und einem mit dem Aufnahmeraum (6) verbundenen Tankanschluss (25) angeordnet ist.

7. Rettungsliege (1) nach Anspruch 6, **dadurch gekennzeichnet, dass** das Sperrventil (19) als Rückschlagventil (18) mit Sperr-Richtung vom Senkanschluss (24) zum Tankanschluss (25) ausgeführt ist.

8. Rettungsliege (1) nach einem der Ansprüche 1 bis 7, **dadurch gekennzeichnet, dass** auf den Ventilkörper (27) eine das Entlastungsventil (16) schließende Schließfeder (32) wirkt.

9. Rettungsliege (1) nach Anspruch 8, **dadurch gekennzeichnet, dass** die Schließfeder (32) in dem Steuerraum (28) angeordnet ist.

10. Rettungsliege (1) nach einem der Ansprüche 1 bis 9, **dadurch gekennzeichnet, dass** zwischen dem Hubanschluss (23) und dem Tankanschluss (25) strömungstechnisch in Reihe zu dem Entlastungsventil (16) eine Strömungsdrossel (50) angeordnet ist.

11. Rettungsliege (1) nach Anspruch 10, **dadurch gekennzeichnet, dass** die Strömungsdrossel (50) zwischen dem Ventilkörper (27) und dem Ventilgehäuse (21) ausgeführt ist.

12. Rettungsliege (1) nach Anspruch 10 oder Anspruch 11, **dadurch gekennzeichnet, dass** die Strömungsdrossel (50) zwischen dem Steuerraum (28) und dem Entlastungsventil (16) angeordnet ist.

13. Rettungsliege (1) nach einem der Ansprüche 1 bis 12, **dadurch gekennzeichnet, dass** der Linearaktuator (8) eine Druckentlastung aufweist, die bei dem Hub-Arbeitsraum (11) des Linearaktuators (8) bei dessen maximalem Volumen wirksam ist.

## Claims

1. Mobile rescue stretcher (1), in particular for transport in ambulance vehicles, comprising a chassis (3) having wheels (2) and a patient stretcher (4) supported by the chassis, wherein, in order to change the height position (H) of the patient stretcher (4), the chassis geometry above the wheels (2) can be changed by means of a hydraulic drive system (5) comprising a pressure supply unit (7) and at least one linear actuator (8) which can be acted upon by the pressure supply unit (7), which hydraulic drive system (5) further comprises a manually operable unlocking valve unit (14) for direct connection of a lifting working space (11) of the linear actuator (8) to a receiving space (6) for hydraulic fluid,
**characterized in that**
the unlocking valve unit (14) has a control space (28) which is bounded by a piston element (30) guided such that it can move relative to the housing (21) of the valve unit (14) and communicates with the lifting connection (23) communicating with the lifting working space (11), wherein the piston element (30) is operatively connected to a valve body (27) which cooperates with a valve seat (26) of a relief valve (16) formed between the lifting connection (23) and a tank connection (25) communicating with the receiving space (6), and wherein furthermore a mechanical actuating input (35) of the valve unit (14) acts on the valve body (27) under interposition of a spring element (40).

2. Rescue stretcher (1) according to claim 1, **characterized in that** the piston element (30) and the valve body (27) are part of a rigid valve body assembly (34).

3. Rescue stretcher (1) according to claim 1 or claim 2, **characterized in that** the control space (28) is annular and is delimited by an annular active surface (33) of the piston element (30).

4. Rescue stretcher (1) according to any one of claims 1 to 3, **characterized in that** the spring element (40) acts on the piston element (30).

5. Rescue stretcher (1) according to one of claims 1 to 4, **characterized in that** the mechanical actuating input (35) is associated with a mechanical stop (43) which prevents further movement of the actuating input (35) in a position in which the capacity of the spring element (40) is not yet exhausted when the relief valve (16) is closed.

6. Rescue stretcher (1) according to any one of claims 1 to 5, **characterized in that** the valve body (27) is associated with an actuating element (46) coupled thereto, which can assume a position in which it opens a shut-off valve (19) arranged between a lowering connection (24) connected to the lowering working space (13) of the linear actuator (8) and a tank connection (25) connected to the receiving space (6).

7. Rescue stretcher (1) according to claim 6, **characterized in that** the shut-off valve (19) is formed as a check valve (18) with shut-off direction from the lowering connection (24) to the tank connection (25).

8. Rescue stretcher (1) according to any one of claims 1 to 7, **characterized in that** a closing spring (32) closing the relief valve (16) acts on the valve body (27).

9. Rescue stretcher (1) according to claim 8, **characterized in that** the closing spring (32) is arranged in the control space (28).

10. Rescue stretcher (1) according to any one of claims 1 to 9, **characterized in that** a flow restrictor (50) is arranged between the lifting connection (23) and the tank connection (25) in series with the relief valve (16) in terms of flow.

11. Rescue stretcher (1) according to claim 10, **characterized in that** the flow restrictor (50) is formed between the valve body (27) and the valve housing (21).

12. Rescue stretcher (1) according to claim 10 or claim 11, **characterized in that** the flow restrictor (50) is arranged between the control space (28) and the relief valve (16).

13. Rescue stretcher (1) according to any one of claims 1 to 12, **characterized in that** the linear actuator (8) has a pressure relief which is effective at the lifting working space (11) of the linear actuator (8) at its maximum volume.

## Revendications

1. Brancard de sauvetage mobile (1), en particulier pour le transport dans des véhicules d'ambulance, comportant un châssis (3) comprenant des roues (2) et un brancard (4) soutenu par celui-ci, la géométrie du châssis étant modifiable, pour effectuer une modification de l'élévation (H) du brancard (4) en dessus des roues (2), par un système d'entraînement hydraulique (5) comprenant une unité d'alimentation en pression (7) et au moins un actionneur linéaire (8) apte à être pressurisé par celle-ci, ledit système d'entraînement hydraulique comprenant en outre une unité de valve de déblocage (14) à opération manuelle pour connecter de façon directe la chambre de travail de levage (11) dudit actionneur linéaire (8) à une chambre de réception (6) pour un liquide hydraulique,
**caractérisé en ce que**
ladite unité de valve de déblocage (14) comprend une chambre de pilotage (28) qui est délimitée par un élément de piston (30) guidé de façon déplaçable par rapport au boîtier (21) de ladite unité de valve (14) et qui est en communication avec le raccord de levage (23) qui à son tour est en communication avec la chambre de travail de levage (11), ledit élément de piston (30) étant relié de façon opérationnelle à un corps de valve (27) qui est destiné à coopérer avec un siège de valve (26) d'une valve de décharge (16) réalisée entre le raccord de levage (23) et un raccord de réservoir (25) en communication avec la chambre de réception (6), et en outre une entrée d'actionnement mécanique (35) de ladite unité de valve (14) étant destiné à agir sur ledit corps de valve (27) par l'intermédiaire d'un élément de ressort (40).

2. Brancard de sauvetage (1) selon la revendication 1, **caractérisé en ce que** ledit élément de piston (30) et ledit corps de valve (27) font partie d'un ensemble rigide de corps de valve (34).

3. Brancard de sauvetage (1) selon la revendication 1 ou la revendication 2, **caractérisé en ce que** la chambre de pilotage (28) est réalisée en forme circulaire et délimitée par une surface active circulaire (33) dudit élément de piston (30).

4. Brancard de sauvetage (1) selon l'une quelconque des revendications 1 à 3, caractérisé en ce ledit élément de ressort (40) agit sur ledit élément de piston (30).

5. Brancard de sauvetage (1) selon l'une quelconque des revendications 1 à 4, **caractérisé en ce qu'**à ladite entrée d'actionnement mécanique (35) est attribuée une butée mécanique (43) qui est destinée à empêcher un mouvement ultérieur dans une position où, lorsque ladite valve de décharge (16) est en état fermé, la capacité dudit élément de ressort (40) n'est pas encore épuisée.

6. Brancard de sauvetage (1) selon l'une quelconque des revendications 1 à 5, **caractérisé en ce qu'**audit corps de valve (27) est attribué un élément d'actionnement (46) couplé à celui-ci, ledit élément d'actionnement (46) étant apte à occuper une position où il ouvre une valve de blocage (19) qui est disposée entre un raccord d'abaissement (24) connecté à ladite chambre d'abaissement (13) dudit actionneur linéaire (8) et un raccord de réservoir (25) connecté à ladite chambre de réception (6).

7. Brancard de sauvetage (1) selon la revendication 6, **caractérisé en ce que** ladite valve de blocage (19) est réalisé en forme d'un clapet anti-retour (18) dont le sens de fermeture est depuis ledit raccord d'abaissement (24) audit raccord de réservoir (25).

8. Brancard de sauvetage (1) selon l'une quelconque des revendications 1 à 7, **caractérisé en ce qu'**un ressort de fermeture (32) fermant ladite valve de décharge (16) agit sur ledit corps de valve (27).

9. Brancard de sauvetage (1) selon la revendication 8, **caractérisé en ce que** le ressort de fermeture (32) est disposé dans la chambre de pilotage (28).

10. Brancard de sauvetage (1) selon l'une quelconque des revendications 1 à 9, **caractérisé en ce qu'**un organe d'étranglement (50) est disposé, fluidiquement en série à ladite valve de décharge (16), entre ledit raccord de levage (23) et ledit raccord de réservoir (25).

11. Brancard de sauvetage (1) selon la revendication 10, **caractérisé en ce que** ledit organe d'étranglement (50) est disposé entre ledit corps de valve (27) et ledit boîtier (21) de valve.

12. Brancard de sauvetage (1) selon la revendication 10 ou la revendication 11, **caractérisé en ce que** ledit organe d'étranglement (50) est disposé entre la chambre de pilotage (28) et la valve de décharge (16).

13. Brancard de sauvetage (1) selon l'une quelconque des revendications 1 à 12, **caractérisé en ce que** ledit actionneur linéaire (8) comprend un organe de surpression qui prend effet lorsque la chambre de travail de levage (11) dudit actionneur linéaire (8) atteint son volume maximal.
